# EUROPÄISCHE PATENTSCHRIFT

(11) **EP 0 946 305 B1**
(45) Veröffentlichungstag und Bekanntmachung des Hinweises auf die Patenterteilung: **02.04.2003**
(21) Anmeldenummer: 97953853.5
(22) Anmeldetag: 18.12.1997
(51) Int. Cl.: B05B 1/26, B05B 7/00, B05B 15/04

(54) **VORRICHTUNG ZUR AEROSOLERZEUGUNG**
DEVICE FOR AEROSOL PRODUCTION
DISPOSITIF DE PRODUCTION D'AEROSOL

(30) Priorität: 24.12.1996 DE 19654321
(43) Veröffentlichungstag der Anmeldung: 06.10.1999
(73) Patentinhaber: Willy Vogel AG, D-12277 Berlin (DE)
(72) Erfinder: HESSELBACH, Jens, D-73265 Dettingen (DE); KARLE, Heinz, D-76227 Karlsruhe (DE)
(74) Vertreter: Grünecker, Kinkeldey, Stockmair & Schwanhäusser Anwaltssozietät
(86) Internationale Anmeldenummer: EP9707118
(87) Internationale Veröffentlichungsnummer: WO98028085

(56) Entgegenhaltungen:
- WO-A-91/16991
- GB-A- 166 790
- GB-A- 816 992
- US-A- 4 036 752
- PATENT ABSTRACTS OF JAPAN vol. 18, no. 601 (C-1274), 16.November 1994 & JP 06 226145 A (WATANABE TOSHIYA), 16.August 1994,

## Beschreibung

Die Erfindung betrifft eine Vorrichtung zur Aerosolerzeugung, insbesondere in einer Kühlschmiervorrichtung für Werkzeuge oder Werkstücke, mit einer Injektorvorrichtung, der ein Trägergas und eine Flüssigkeit zuführbar sind und die an einem Auslass einen Gasstrahl mit darin enthaltenen Flüssigkeitströpfchen abgibt, wobei der Gasstrahl auf einen kegel- oder kegelstumpfförmigen Prallkörper mit einer Stufenstruktur gerichtet ist und an dieser entlang strömt und wobei der Prallkörper eine sich in der dem Gasstrahl zugewandten Richtung verjüngende Form aufweist.

Aerosole finden in vielen Bereichen der Technik Anwendung, wobei beispielsweise auf Inhalatoren in der Medizintechnik, Luftbefeuchter in der Haushaltstechnik das Aufbringen von Reinigungs- oder Schutzmitteln etc. hingewiesen sein soll. Darüber hinaus ist es auch bekannt, Aerosole zum Kühlen oder Schmieren eines Werkzeuges oder eines Werkstücks zu verwenden, wovon im folgenden beispielhaft ausgegangen wird.

Werkzeuge und Werkstücke unterliegen bei einer spanenden Bearbeitung hohen Reibungskräften, was zu einer starken Wärmeentwicklung führt. Es ist deshalb notwendig, die Reibung der genannten Teile durch Aufbringen eines Kühlschmiermittels herabzusetzen, wodurch gleichzeitig die Teile gekühlt werden. Früher wurde in der Regel die seit langem bekannte Vollstrahlkühlung angewendet, bei der das Kühlschmiermittel in relativ großer Menge in einem Flüssigkeitsvollstrahl auf die zu kühlenden Flächen aufgebracht wird. Dabei ergibt sich einerseits jedoch ein sehr hoher Verbrauch an Kühlschmiermittel, wodurch der Betrieb der Kühlschmiervorrichtung teuer ist, andererseits ist es aus ökologischen Gründen notwendig, das benutzte Kühlschmiermittel umweltverträglich zu entsorgen, was aufwendig und ebenfalls kostenintensiv ist.

Bei der in den letzten Jahren entwickelten sogenannten Minimalschmiertechnik wird ein flüssiges Kühlschmiermittel in einer Düse in einem Luftstrom vernebelt. Zu diesem Zweck wird der Düse das flüssige Kühlschmiermittel und die Luft in getrennten Leitungen zugeführt, wobei der aus der Düse mit relativ hoher Geschwindigkeit austretende Luftstrom sich mit dem Kühlschmiermittel nach Austritt aus der Düse vermischt. Es sind auch Systeme bekannt, bei denen die Erzeugung des Gemischnebels innerhalb der Düse erfolgt. Der Sprühnebel des Kühlschmiermittel-Luft-Gemisches wird direkt auf zu behandelnden Flächen aufgebracht, wodurch sich eine gute Kühl- und Schmierwirkung an den Werkzeugen und Werkstücken erzielen lässt. Des weiteren ergibt sich der Vorteil, dass der Verbrauch an Kühlschmiermittel wesentlich verringert und damit auch das Problem der Entsorgung gemindert ist. Jedoch ist der in genannter Weise erzeugte Kühlschmiermittel-Nebel relativ inhomogen hinsichtlich der Tröpfchengröße. Dies ist zwar bei der sogenannten Außenkühlung, bei der das Kühlschmiermittel von außen auf die zu kühlenden Teile aufgebracht wird, relativ unproblematisch, jedoch treten Probleme bei der sogenannten Innenkühlung auf, bei der der Kühlschmiermittel-Nebel durch im Werkzeug verlaufende, innere Kanäle bis direkt in die Kontaktfläche zwischen Werkzeug und Werkstück gefördert wird. Größere Tröpfchen des Kühlschmiermittel-Nebels werden infolge der Drehung des Werkzeuges ebenfalls in Drehung versetzt und radial nach außen beschleunigt, so dass sie sich an der Wandung der Kanäle niederschlagen. Dies führt zu einer ungleichmäßigen Förderung des Kühlschmiermittels und insbesondere zu Spritzerbildung. Gleichartige Probleme treten auf, wenn der Kühlschmiermittel-Nebel durch relativ lange Rohr- oder Schlauchleitungen gefördert werden soll.

Aus der WO 91/16991 ist eine Vorrichtung gemäß Oberbegriff des Anspruchs 1 bekannt, mit der stabile, ultrafeine Nebel aus einem Flüssigkeits-/Gasgemisch erzeugt werden können. Dabei wird die Flüssigkeits-/Gasströmung entlang eines zentralen Füllkörpers geleitet, an dessen Ende eine einzelne Stufe angebracht ist. Diese Stufe wird mit einem Vorsprung am Ausgang der Vorrichtung zusammen, so dass eine Strömung erzeugt wird, mit der der ultrafeine Nebel erzeugt wird.

In der GB 816,992 ist eine Sprühvorrichtung gezeigt, durch die direkt ein Sprühnebel auf Teile einer Werkzeugmaschine oder auf das Werkzeug bzw. das Werkstück gerichtet wird. Um diese Vorrichtung für Feuerlöscher einsatzfähig zu machen und den Sprühnebel weiträumig zu verteilen, ist bei der GB 816,992 ein Diffusor in Form eines abgestuften, zylindrischen Blockes vorgesehen, der vom Auslass einer Mischkammer, in der eine Kühlflüssigkeit und Luft miteinander vermischt werden, beabstandet ist.

Aus der DE 30 34 941 A1 ist es bekannt, zur Kühlung und Schmierung von drehenden Teilen neben einer herkömmlichen Ölschmierung zusätzlich ein Aerosol zu verwenden, das sehr feine,im Luftstrom schwebende Ölpartikel enthält. Zu diesem Zweck wird mittels eines durch eine Injektordüse strömenden Luftstroms Öl aus einem Vorrat angesaugt und zusammen mit der Luft in einer Aerosolkammer zerstäubt, wobei die schweren ölpartikel, die sich am Boden oder der Wand der Aerosolkammer absetzen, in den Vorrat zurückfließen. Trotz der Abscheidung der schweren Ölpartikel verbleiben jedoch im Aerosol noch Partikel unterschiedlicher Größe, wobei sich darüber hinaus gemäß der DE 30 34 941 A1 die Partikelzusammensetzung und -größe nicht verändern lässt. Somit ist auch eine Anpassung des Kühlungs- bzw. Schmierungsverhaltens an die jeweilige Anforderung, die je nach Werkstoll- und Bearbeitungsart verschieden sein können, nicht gegeben.

Der Erfindung liegt die Aufgabe zugrunde, eine Vorrichtung zur Aerosolerzeugung zu schaffen, mit der ein Aerosol mit kleiner Partikelgröße zuverlässig zu erhalten ist.

Diese Aufgabe wird erfindungsgemäß bei einer gattungsgemäßen Vorrichtung zur Aerosolerzeugung dadurch gelöst, dass der Prallkörper in einem Druckbehälter angeordnet ist und dass die Stufenstruktur an der Mantelfläche des Prallkörpers eine Treppenstruktur mit einer Vielzahl aufeinanderfolgender Stufen aufweist.

Bei der erfindungsgemäßen Vorrichtung wird die Schmierflüssigkeit in bekannter Weise mittels eines Unterdruckes angesaugt und in einem Strahl eines Trägergases, vorzugsweise Luft, zerstäubt. Das Trägergas wird unter Druck in eine Kammer der Injektorvorrichtung eingeleitet, wobei sich infolge der Querschnittsvergrößerung ein Unterdruck einstellt, der die Schmierflüssigkeit aus ihrer ebenfalls in die Kammer mündenden Leitung fördert und dem Trägergasstrom hoher Geschwindigkeit zuführt. Die Schmierflüssigkeit wird mit dem Trägergasstrom mitgerissen und schlägt sich fein verteilt auf der strukturierten Oberfläche des Prallkörpers nieder. Da der Trägergasstrom mit hoher Geschwindigkeit über die strukturierte Oberfläche des Prallkörpers hinwegströmt, zerstäubt er dabei den sich an der strukturierten Oberfläche bildenden Schmierflüssigkeitsfilm in ein Aerosol geringerer Partikelgröße. Durch entsprechende Ausbildung der strukturierten Oberfläche, die insbesondere eine Stufenstruktur besitzt, kann eine sehr hohe Aerosolkonzentration bei geringem Partikeldurchmesser erreicht werden.

Die Größe der Partikel sowie die Aerosolmenge kann bei der erfindungsgemäßen Vorrichtung zur Aerosolerzeugung vorzugsweise dadurch geändert werden, dass sowohl die Zufuhr der Schmierflüssigkeit als auch die Zufuhr des Trägergases über Ventile getrennt gesteuert werden kann. Darüber hinaus lässt sich auf diese Weise die Fettigkeit des Aerosols stufenlos variieren.

Der Prallkörper ist vor dem Auslass der Injektorvorrichtung angeordnet und vorzugsweise als rotationssymmetrischer Körper mit strukturierter Mantelfläche ausgestaltet. Insbesondere hat es sich bewährt, wenn der Prallkörper eine sich verjüngende Form besitzt, wobei er an seinem dem Gasstrahl zugewandten Ende vorzugsweise konisch zuläuft. Als Prallkörper kann somit ein Kegel oder auch Kegelstumpf Verwendung finden.

Die Spitze des Kegels bzw. das schmale Ende des Kegelstumpfes ist vorzugsweise direkt am Auslass der Injektorvorrichtung angeordnet, so dass der Gasstrahl an dieser Stelle auf den Kegel bzw. Kegelstumpf auftrifft.

In Weiterbildung der Erfindung kann vorgesehen sein, dass der Auslass der Injektorvorrichtung in Strömungsrichtung des Gasstrahls konisch aufgeweitet ist. Somit kann der kegel- oder kegelstumpfförmige Prallkörper teilweise in den Auslass hineinragen, so dass zwischen der Innenwandung des Auslasses und der Außenwandung des Prallkörpers ein Strömungskanal gebildet ist.

Insbesondere ist vorgesehen, dass der Abstand zwischen dem Prallkörper und dem Auslass der Injektorvorrichtung für den Gasstrahl veränderbar ist. Dabei lässt sich auch die Abmessung des vorgenannten Strömungskanals verändern. Es hat sich gezeigt, dass durch Variation des Abstandes die Partikelgröße variiert werden kann, da sich auf diese Weise auch die Geschwindigkeit des Gasstrahls verändert. Je höher die Geschwindigkeit des Gasstrahls eingestellt wird, desto feiner wird die Partikelgröße des erzeugten Aerosols.

Es hat sich gezeigt, dass die Konzentration des Aerosols in dem Gasstrahl von der Form der strukturierten Oberfläche, beispielsweise der Stufenstruktur, des Prallkörpers abhängig ist. Insbesondere ist es vorteilhaft, wenn die Stufen jeweils eine spitzwinkelige Abrisskante aufweisen, wodurch die Schmierflüssigkeitströpfchen in sehr kleiner Größe von der Gasströmung mitgerissen werden. Dabei können in Weiterbildung der Erfindung die Stufen unterhalb ihrer Abrisskante eine Hinterschneidung besitzen, um eine besonders scharfe Abrisskante zu erhalten.

In einer anderen Ausgestaltung der Erfindung ist vorgesehen, dass die Stufen an ihrer Abrisskante einen spitz zulaufenden Vorsprung aufweisen, der vorzugsweise dem anströmenden Gasstrahl entgegengerichtet ist.

Zur Erlangung eines Aerosols mit annähernd gleichmäßiger Partikelgröße wird der das Aerosol enthaltende Gasstrom nach Überströmen des Prallkörpers vorzugsweise ein- oder mehrmals gefiltert. Als Filter kann dabei auch eine scharfe Umlenkung des Gasstromes angesehen werden, infolge der die schweren und somit größeren Partikel abgeschieden werden können. Neben dieser Massen- bzw. Schwerkraftabscheidung kann in Weiterbildung der Erfindung auch vorgesehen sein, dass der die strukturierte Oberfläche entlangströmende Gasstrom von einem Mantelgasstrahl insbesondere aus Luft umhüllt ist. Der Mantelgasstrahl, der mit einer an sich bekannten Ringdüse erzeugt werden kann, beschleunigt das Aerosol und unterstützt somit die Abscheidung größerer Partikel, während die feinsten Partikel den Mantelgasstrahl durchdringen können.

Als Filtervorrichtung kann altemativ auch ein Siebfilter und/oder ein Zyklon vorgesehen sein. Letzterer kann zusätzlich auch als Zwischenspeicher für das Aerosol ausgebildet sein, um Entnahmeschwankungen ausgleichen zu können.

Bei der erfindungsgemäßen Vorrichtung erfordert die Erzeugung des Aerosols keine beweglichen Teile, so dass eine hohe Prozesssicherheit gewährleistet ist. Die Menge des erzeugten Aerosols hängt von der Entnahmemenge der Verbraucher ab. Wird viel Aerosol entnommen, so strömt die entsprechende Menge an Luft in die Aerosolkammer nach, wobei der Innendruck in der Kammer konstant bleibt und dem an einem Druckminderventil eingestellten Betriebsdruck entspricht, das der Kammer vorgeschaltet ist. Die erzeugbare Aerosolmenge ist daher von der Luftmenge abhängig, die dem System zugeführt wird.

Weitere Einzelheiten und Merkmale der Erfindung sind aus der folgenden Beschreibung eines Ausführungsbeispiels unter Bezugnahme auf die Zeichnung ersichtlich. Es zeigen:
- Fig. 1: eine teilweise geschnitten dargestellte perspektivische Ansicht eines Behälters einer Kühlschmiervorrichtung mit mehreren zugeordneten Werkzeugen,
- Fig. 2: einen Querschnitt einer Vorrichtung zur Aerosolerzeugung,
- Fig. 3: das Detail III in Fig. 2,
- Fig. 4: eine erste alternative Ausgestaltung der Stufen gemäß Fig. 3 und
- Fig. 5: eine zweite alternative Ausgestaltung der Stufen gemäß Fig. 3.

Gemäß Fig. 1 weist eine Kühlschmiervorrichtung 30 einen Behälter 31 auf, der in seinem unteren Bereich einen Vorrat 32 an flüssigem Kühlschmiermittel, beispielsweise Öl, enthält. Der Behälter 31 ist durch einen Deckel 33 verschlossen und als Druckbehälter ausgebildet. In dem oberhalb des Ölvorrats 32 gebildeten Raum des Behälters 31 befindet sich ein Aerosol, das dadurch gebildet ist, dass ein Druckluftstrom über eine Leitung 35, in der ein Steuerventil 18 angeordnet ist, und eine weiterführende Leitung 17 einer Injektorvorrichtung 16 zugeführt wird. Aufgrund des durch die Injektorvorrichtung 16 strömenden Luftstroms entsteht ein Unterdruck, mittels dessen Öl über eine Saugleitung 34, eine Einstellvorrichtung 37, die ein Steuerventil 37b und eine Abschaltvorrichtung 37a zur Schnellabschaltung umfasst, und eine weiterführende Leitung 36 aus dem Vorrat 32 in die Injektorvorrichtung 16 eingesaugt wird. Mit Hilfe der Einstellvorrichtung 37 lässt sich der Volumenstrom des Öls in der Saugleitung 34 stufenlos steuern.

In dem Deckel 33 des Behälters 31 ist eine Anschlussleitung 38 vorgesehen, über die dem Behälter 31 Aerosol entnommen werden kann, um es beispielsweise zur Innenkühlung zu verwenden. Die Förderung des Aerosols durch die Anschlussleitung 38 kann durch den Innendruck im Behälter 31 erfolgen. Gemäß Fig. 1 ist zusätzlich eine Saugdüse 39 vorgesehen, die über eine nicht dargestellte Leitung mit Druckluft versorgt wird. Die Luft wird in Förderrichtung in die Saugdüse 39 eingeleitet, so dass die Luftströmung das Aerosol ansaugt, wobei die Ölpartikel nochmals verwirbelt und beschleunigt werden.

Die Aerosolströmung A kann - wie in Fig. 1 angedeutet ist - auf mehrere Zweigleitungen 27 verteilt und in diesen unterschiedlichen Werkzeugmaschinen 28 mit entsprechenden Werkzeugen 29 zugeführt werden. Obwohl in Fig. 1 beispielhaft eine Innenkühlung dargestellt ist, bei der das Aerosol durch im Werkzeug 29 verlaufende Kanäle hindurch gefördert wird und an der Werkzeugspitze austritt, kann alternativ oder zusätzlich dazu auch die an sich bekannte Außenkühlung Verwendung finden.

Die Vorrichtung 10 zur Aerosolerzeugung ist in Fig. 2 im Detail dargestellt. Sie umfasst die Injektorvorrichtung 16 mit einem Injektorblock 11, in dessen Innerem eine Injektorkammer 22 ausgebildet ist. Der Injektorkammer 22 ist Druckluft G über die Leitung 35, das Steuerventil 18 sowie die weiterführende Leitung 17 zuführbar. Bei Eintritt in die Injektorkammer 22 entsteht infolge der Querschnittsvergrößerung ein Unterdruck, infolgedessen Öl F über die Saugleitung 34, die Einstellvorrichtung 37 und die weiterführende Leitung 36 in die Injektorkammer 22 angesaugt wird.

An ihrem Auslass 23, an dem die Druckluft als Gasstrahl 25 mit darin enthaltenen Flüssigkeitströpfchen austritt, ist die Injektorkammer 22 konisch erweitert.

Unterhalb des Auslasses 23 ist ein kegelförmiger Prallkörper 13 angeordnet, dessen Mantelfläche 13a eine Treppenstruktur mit einer Vielzahl aufeinanderfolgender Stufen 13c aufweist. Der Kegel ist so ausgerichtet, dass seine Spitze 13b zum Auslass 23 der Injektorvorrichtung 16 weist und teilweise in den konisch erweiterten Auslass 23 hineinragt.

Der kegelförmige Prallkörper 13 ist über Haltestangen 12 am Deckel 33 des Behälters 31 gehalten. Der Injektorblock 11 besitzt in seinem oberen Abschnitt eine den Deckel 33 des Behälters 31 durchdringende Einstellvorrichtung 15, mittels der der Injektorblock 11 (wie durch den Doppelpfeil V angedeutet) in seinem Abstand zu dem Prallkörper 13 verändert werden kann. Während der Verstellbewegung ist der Injektorblock 11 an mehreren, am Prallkörper 13 angeordneten Führungsstiften 14 geführt, die in entsprechende Ausnehmungen 24 des Injektorblocks 11 verschieblich eingreifen.

Über den Umfang des Injektorblocks 11 ist eine Ringdüse 21 angeordnet, die einen nach unten gerichteten Mantelluftstrahl 26 abgibt, der den Gasstrahl 25 umhüllt.

Der in der Injektorkammer 22 gebildete Gasstrahl 25 mit darin enthaltenen Flüssigkeitströpfchen trifft auf die abgestufte Oberfläche 13a des Prallkörpers 13 auf, woraufhin sich die Flüssigkeitströpfchen zunächst auf den Stufenoberflächen absetzen. Die nachströmende Luft des Gasstrahls 25 reißt dann an den in Fig. 3 dargestellten Abrisskanten 13d der Stufen 13c feinste Tröpfchen des Öls mit, so dass sich insgesamt ein Aerosol mit sehr feinen Ölpartikeln ergibt.

Am unteren Ende des Prallkörpers 13 wird der Aerosolstrom seitlich nach außen gelenkt und erfährt dadurch eine starke Umlenkung, der die schweren Partikel nicht folgen können, die weiter nach unten in den Ölvorrat 32 fallen. Dies wird auch durch den äußeren Mantelluftstrahl 26 begünstigt, der die größeren Partikel mitreißt und in den Ölvorrat 32 zurückführt. Die feinen Partikel können den Mantelluftstrahl 26 durchdringen und sammeln sich in dem Raum oberhalb des Ölvorrats 32 an.

Zur Veränderung der Größe der Ölpartikel kann der Injektorblock 11 relativ zum Prallkörper 13 verschoben werden. Wenn der zwischen der Spitze 13b des Prallkörpers 13 und dem konischen Auslass 23 gebildete Strömungskanal durch eine aufeinander zu gerichtete Bewegung des Injektorblocks 11 und des Prallkörpers 13 in seinem Querschnitt verkleinert wird, wird die Strömungsgeschwindigkeit des Gasstrahls 25 erhöht, wodurch sich ein Aerosol mit kleineren Partikeln ergibt.

## Patentansprüche

1. Vorrichtung zur Aerosolerzeugung insbesondere in einer Kühlschmiervorrichtung für Werkzeuge oder Werkstücke, mit einer Injektorvorrichtung (16), der ein Trägergas und eine Flüssigkeit zuführbar sind, und die an einem Auslass (23) einen Gasstrahl (25) mit darin enthaltenen Flüssigkeitströpfchen abgibt, wobei der Gasstrahl (25) auf einen kegel- oder kegelstumpfförmigen Prallkörper (13) mit einer Stufenstruktur gerichtet ist und an dieser entlang strömt und wobei der Prallkörper (13) eine sich in der dem Gasstrahl (25) zugewandten Richtung verjüngende Form aufweist, **dadurch gekennzeichnet, dass** der Prallkörper (12) in einem Druckbehälter angeordnet ist und dass die Stufenstruktur an der Mantelfläche (13a) des Prallkörpers (13) eine Treppenstruktur mit einer Vielzahl aufeinanderfolgender Stufen (13c) aufweist.

2. Vorrichtung nach Anspruch 1, **dadurch gekennzeichnet, dass** der Auslass (23) in Strömungsrichtung des Gasstrahls (25) konisch aufgeweitet ist.

3. Vorrichtung nach Anspruch 1 oder 2, **dadurch gekennzeichnet, dass** der Prallkörper (13) an seinem dem Gasstrahl (25) zugewandten Ende konisch zuläuft.

4. Vorrichtung nach einem der oben genannten Ansprüche, **dadurch gekennzeichnet, dass** der Prallkörper (13) einen Kegel bildet, dessen Spitze (13b) zum Auslass (23) der Injektorvorrichtung (16) weist.

5. Vorrichtung nach Anspruch 4, **dadurch gekennzeichnet, dass** die Kegelspitze (13c) direkt am Auslass (23) der Injektorvorrichtung (16) angeordnet ist.

6. Vorrichtung nach einem der oben genannten Ansprüche, **dadurch gekennzeichnet, dass** der Gasstrahl (25) nach Überströmen des Prallkörpers (13) scharf umgelenkt ist.

7. Vorrichtung nach einem der genannten Ansprüche, **dadurch gekennzeichnet, dass** der Abstand zwischen dem Prallkörper (13) und dem Auslass (23) der Injektorvorrichtung (16) veränderbar ist.

8. Vorrichtung nach einem der oben genannten Ansprüche, **dadurch gekennzeichnet, dass** die Stufen (13c) jeweils eine spitzwinklige Abrisskante aufweisen.

9. Vorrichtung nach Anspruch 8, **dadurch gekennzeichnet, dass** die Stufen (13c) unterhalb ihrer Abrisskante (13d) eine Hinterschneidung (13e) besitzen.

10. Vorrichtung nach Anspruch 8 oder 9, **dadurch gekennzeichnet, dass** die Stufen (13c) an ihrer Abrisskante (13d) einen spitz zulaufenden Vorsprung (13f) aufweisen.

11. Vorrichtung nach Anspruch 10, **dadurch gekennzeichnet, dass** der Vorsprung (13f) dem anströmenden Gasstrahl entgegengerichtet ist.

12. Vorrichtung nach einem der oben genannten Ansprüche, **dadurch gekennzeichnet, dass** der die strukturierte Oberfläche (13a) entlangströmende Gasstrahl (25) von einem Mantelgasstrahl (26) umhüllt ist.

13. Vorrichtung nach einem der oben genannten Ansprüche, **dadurch gekennzeichnet, dass** der Gasstrahl (25) nach Überströmen des Prallkörpers (13) scharf umgelenkt ist.

## Claims

1. A device for aerosol production, in particular in a cooling/lubricating device for tools or workpieces, with an injector device (16) to which a carrier gas and a liquid are capable of being supplied and which emits at an outlet (23) a gas jet (25) with droplets of liquid contained therein, the gas jet (25) being directed towards a conical or truncated-cone-shaped impactor (13) with a stepped structure and flowing along said stepped structure, said impactor (13) exhibiting a shape that tapers in the direction towards the gas jet (25), **characterised in that** the impactor (12) is arranged in a pressure vessel and **in that** the stepped structure on the outer surface (13a) of the impactor (13) exhibits a staircase structure with a plurality of successive steps (13c).

2. Device according to Claim 1, **characterised in that** the outlet (23) is conically widened in the direction of flow of the gas jet (25).

3. Device according to Claim 1 or 2, **characterised in that** the impactor (13) tapers conically at its end facing towards the gas jet (25).

4. Device according to one of the claims stated above, **characterised in that** the impactor (13) forms a cone, the apex (13b) of which points towards the outlet (23) of the injector device (16).

5. Device according to Claim 4, **characterised in that** the cone apex (13c) is arranged directly at the outlet (23) of the injector device (16).

6. Device according to one of the claims stated above, **characterised in that** the gas jet (25) is sharply deflected after flowing over the impactor (13).

7. Device according to one of the stated claims, **characterised in that** the spacing between the impactor (13) and the outlet (23) of the injector device (16) is capable of being changed.

8. Device according to one of the claims stated above, **characterised in that** the steps (13c) each exhibit an acute-angled break-away edge.

9. Device according to Claim 8, **characterised in that** the steps (13c) have an undercut (13e) below their break-away edge (13d).

10. Device according to Claim 8 or 9, **characterised in that** the steps (13c) exhibit an acutely tapering projection (13f) on their break-away edge (13d).

11. Device according to Claim 10, **characterised in that** the projection (13f) is directed contrary to the flow of the approaching gas jet.

12. Device according to one of the claims stated above, **characterised in that** the gas jet (25) flowing along the structured surface (13a) is encased by a blanket gas jet (26).

13. Device according to one of the claims stated above, **characterised in that** the gas jet (25) is sharply deflected after flowing over the impactor (13).

## Revendications

1. Dispositif de production d'aérosol, en particulier dans un dispositif de lubrification à réfrigération pour des outils ou des pièces à usiner, comprenant un dispositif d'injection (16), auquel peuvent être amenés un gaz porteur et un liquide, et qui délivre à une sortie (23) un jet de gaz (25) contenant des gouttelettes de liquide, où le jet de gaz est dirigé sur un corps de rebondissement en forme de cône ou de cône tronqué (13) à structure à degrés et circule le long de celui-ci et où le corps de rebondissement (13) présente une forme se rétrécissant dans la direction tournée vers le jet de gaz (25), **caractérisé en ce que** le corps de rebondissement (12) est agencé dans un réservoir sous pression et **en ce que** la structure à degrés sur la surface de l'enveloppe (13a) du corps de rebondissement (13) présente une structure en escalier avec une pluralité de marches successives (13c).

2. Dispositif selon la revendication 1, **caractérisé en ce que** la sortie (23) s'élargit en forme de cône dans la direction de circulation du jet de gaz (25).

3. Dispositif selon l'une des revendications 1 ou 2, **caractérisé en ce que** le corps de rebondissement (13) s'étend en forme de cône à son extrémité tournée vers le jet de gaz (25).

4. Dispositif selon l'une des revendications précédentes, **caractérisé en ce que** le corps de rebondissement (13) forme un cône dont la pointe (13b) est orientée vers la sortie (23) du dispositif d'injection (16).

5. Dispositif selon la revendication 4, **caractérisé en ce que** la pointe du cône (13c) est agencée directement sur la sortie (23) du dispositif d'injection (16).

6. Dispositif selon l'une des revendications précédentes, **caractérisé en ce que** le jet de gaz (25) est fortement dévié après le débordement du corps de rebondissement (13).

7. Dispositif selon l'une des revendications précédentes, **caractérisé en ce que** la distance entre le corps de rebondissement (13) et la sortie (23) du dispositif d'injection (16) peut être modifiée.

8. Dispositif selon l'une des revendications précédentes, **caractérisé en ce que** les degrés (13c) présentent chacune une arête vive.

9. Dispositif selon la revendication 8, **caractérisé en ce que** les degrés (13c) possèdent une contre-dépouille (13e) en dessous de leur arête (13d).

10. Dispositif selon l'une des revendications 8 ou 9, **caractérisé en ce que** les degrés (13c) présentent une saillie (13f) avançant en pointe sur leur arête (13d).

11. Dispositif selon la revendication 10, **caractérisé en ce que** la saillie (13f) est tournée en opposition au sens de circulation du jet de gaz.

12. Dispositif selon l'une des revendications précédentes, **caractérisé en ce que** le jet de gaz (25) circulant le long de la surface structurée (13a) est entouré par un jet de gaz d'enveloppe (26).

13. Dispositif selon l'une des revendications précédentes, **caractérisé en ce que** le jet de gaz (25) est fortement dévié après le débordement du corps de rebondissement (13).
